# EUROPÄISCHE PATENTSCHRIFT

(11) **EP 0 191 921 B1**
(45) Veröffentlichungstag und Bekanntmachung des Hinweises auf die Patenterteilung: **07.11.1990**
(21) Anmeldenummer: 85115428.6
(22) Anmeldetag: 05.12.1985
(51) Int. Cl.: G04B 19/25, G04B 19/26

(54) **Uhr**
Watch
Montre

(30) Priorität: 20.02.1985 DE 3505733
(43) Veröffentlichungstag der Anmeldung: 27.08.1986
(73) Patentinhaber: IWC International Watch Co. AG, CH-8201 Schaffhausen (CH)
(72) Erfinder: Kurt, Klaus, CH-8200 Schaffhausen (CH)
(74) Vertreter: Klein, Thomas, Dipl.-Ing. (FH)

(56) Entgegenhaltungen:
- FR-A- 348 040
- FR-A- 368 497
- US-A- 2 147 280

## Beschreibung

Die Erfindung betrifft eine Uhr mit einer Krone zum Einstellen des Zeigerwerks sowie mit einer vom Stundenrad des Uhrwerks der Uhr antreibbaren Vorrichtung zur automatischen Anzeige der Monate und der Monatstage nach dem gregorianischen Kalender, wobei die Monatstageanzeige von einem Datumrad und die Monatsanzeige von einem Monatsrad der Vorrichtung antreibbar ist.

Bei derartigen bekannten Uhren erfolgt eine Korrektur der einzelnen Kalenderanzeigen mittels Korrekturdrücker. Um die Unterschiede in der Anzahl der Tage der Monate, insbesondere des Februars, auch unter Berücksichtigung der Schaltjahre auszugleichen, ist die Fortschaltverbindung vom Datumrad zum Monatsrad mit einer entsprechenden mechanischen Programmierung versehen.

Bei einer Korrektur der Kalenderanzeigen nach einem insbesondere längeren Stillstand der Uhr kann es dazu kommen, daß insbesondere in Bezug auf die Anzahl der Monatstage keine Übereinstimmung der mechanischen Programmierung der Fortschaltverbindung mit dem tatsächlichen Datum besteht.

Aufgabe der Erfindung ist es daher eine Uhr nach dem Oberbegriff zu schaffen, deren korrekte Anzeige der Kalenderdaten sichergestellt ist.

Diese Aufgabe wird erfindungsgemäß dadurch gelöst, daß ein Jahresrad einer Jahresanzeige und ein Jahrzehntrad einer Jahrzehntanzeige und ggf. ein Jahrhundertrad einer Jahrhundertanzeige mit dem Getriebe der Monatsanzeige und der Monatstageanzeige einen geschlossenen, kupplungslosen Kalendergetriebeweg bilden, dessen Datumrad von einem Korrektursteller verstellbar ist. Da neben dem Monat und dem Monatstag auch die Jahreszahl ggf. sogar mit der Jahrhundertangabe angezeigt werden und gleichzeitig keine Einzelverstellung der verschiedenen Anzeigen möglich ist, kann durch gleichzeitige Überwachung der Anzeige immer eine einwandfreie Korrektur durchgeführt werden. Die Zuordnung der einzelnen Anzeigen zueinander kann nicht verändert werden, da der Kalendergetriebeweg nur in seiner Gesamtheit durch Verstellen der kleinsten Anzeigeeinheit, dem Monatstag, verstellbar ist.

Eine Reduzierung der Betätigungselemente kann dadurch erreicht werden, daß die Krone den Korrektursteller bildet und axial in eine Zeitstellposition zur Zeitverstellung und in eine Korrekturstellposition zur Kalenderkorrektur bewegbar ist.

In einer einfachen Ausbildung kann an dem Monatsrad ein Schaltfinger fest angeordnet sein, durch den ein zweiteiliges, drehbar gelagertes Zwischenrad fortschaltbar ist, wobei beide Teile des Zwischenrades den gleichen Teilkreis und gleiche Teilung aufweisen, das Zwischenrad vollständig mit Zähnen versehen ist und das zweite Zwischenrad 1/10 der Anzahl der Zähne des ersten Zwischenrades aufweist, und wobei von dem ersten Teil des Zwischenrads das Jahresrad und von dem zweiten Teil des Zwischenrads das Jahrzehntrad antreibbar ist. Dabei kann der Schaltfinger mit einer Umdrehung pro Jahr antreibbar sein und der erste Teil des Zwischenrads, das Jahresrad und das Jahrzehntrad jeweils zehn Zähne aufweisen.

Ein wenige und einfache Bauteile aufweisender Aufbau wird dadurch erreicht, daß das Jahresrad und Jahrzehntrad koaxial zueinander angeordnet sind und das Jahresrad mit einem koaxialen Jahresanzeigering fest verbunden ist, den ein mit dem Jahrzehntrad fest verbundener Jahrzehntanzeigering umschließt.

Eine zusätzliche Anzeige des Jahrhunderts ist auf einfache Weise dadurch möglich, daß am Jahrzehntrad ein Schaltnocken angeordnet ist, durch den ein tangential zum Jahrzehntanzeigering und zur Umlaufbahn des Schaltnockens angeordneter Jahrhundertschieber verschiebbar ist.

Um auch eine mit den weiteren Anzeigen immer korrekt übereinstimmende Anzeige der Wochentage zu erhalten, kann ein Wochentagetrieb einer Wochentageanzeige einen geschlossenen, kupplungslosen Getriebeweg mit dem Kalendergetriebeweg bilden. Dabei kann ein Schwenkhebel um einen Schwenkausschlag pro Tag vom Uhrwerk antreibbar seindurch den über Schalthebel ein um eine Achse drehbares Wochentagrad fortschaltbar ist. Dabei weist vorzugsweise das Wochentagrad sieben Zähne auf. Eine mit den Kalenderanzeigen ebenfalls immer korrekt übereinstimmende gleichzeitige Mondphasenanzeige wird dadurch erreicht, daß ein Mondphasentrieb einer Mondphasenanzeige einen geschlossenen, kupplungslosen Mondphasengetriebeweg mit dem Kalendergetriebeweg bildet.

Zur Bauteileinsparung kann der Mondphasentrieb vom Wochentagetrieb antreibbar sein, wobei vorzugsweise ein Mondphasenrad koaxial mit dem Wochentagrad fest verbunden ist.

Zum Antrieb der Mondphasenanzeige kann der Mondphasentrieb ein vom Mondphasenrad antreibbares Mondphasenzwischenrad besitzen, das ein Untersetzungsrad trägt, durch das ein mit der Mondphasenanzeige fest verbundenes Anzeigeantriebsrad antreibbar ist. Dabei kann die Mondphasenanzeige in einfacher Ausbildung eine mit dem Anzeigeantriebsrad koaxial fest verbundene Mondscheibe besitzen.

Beträgt das Übersetzungsverhältnis Wochentagrad zu Anzeigeantriebsrad 8,4375:1 und trägt die Mondscheibe zwei sich diagonal gegenüberliegende Monde, so wird eine derart hohe Genauigkeit des Antriebs der Mondphase erreicht, daß eine Korrekturerfordernis um nur einen Tag erst nach 122 Jahren entsteht.

Die erfindungsgemäße Uhr besitzt somit einen ewigen Kalender mit ewiger Mondphasenanzeige, die nur von einer einzigen Gesamtkorrekturvorrichtung gemeinsam verstellbar sind. Die vollständige Anzeige der Kalenderdaten inclusive der Jahrhundertzahl ermöglicht eine Kontrolle darüber, daß elle Kelender- und Mondphasenfunktionen der Uhr richtig im Programm stehen.

Ein Ausführungsbeispiel der Erfindung ist in der Zeichnung dsrgestellt und wird im folgenden näher beschrieben. Es zeigen
Figur 1 eine Ansicht des Antriebs einer automatischen Kalender- und Mondphasenanzeige
Figur 2 eine Ansicht des Ziffernblatts der Uhr nach Figur 1

In Figur 1 ist mit 1 ein Stundenrohr des Zeigerwerks dargestellt. Durch einen nicht dargestellten Antrieb wird vom Uhrwerk mittels eines Antriebsstiftes 2 ein um eine Achse 4 schwenkbarer Hebel 5 einmal pro Tag hin und her bewegt.

Ein Abtastarm 6 des Hebels 5 liegt mit seinem freien Ende radial von außen an der umlaufenden Peripherie einer drehbar gelagerten Monatsstufenscheibe 7 an.

Die Monatsstufenscheibe 7 besitzt an ihrer umlaufenden Peripherie je zwanzig Einschnitte und Erhöhungen, die die 48 Monate einer Schaltjahrperiode darstellen. Durch diese Erhöhungen und Vertiefungen kann der Abtastarm 6 und der Hebel 5 mehr oder weniger weit zur Drehachse 8 der Monatsstufenscheibe 7 hin schwenken. Die Erhöhungen 9 stellen Monate mit 31 Tagen, die Vertiefungen 10 geringster Tiefe Monate mit 30 Tagen, die Vertiefungen 11 größter Tiefe jeweils .den Februar mit 28 Tagen und dievertiefung 12 den Februar eines Schaltjahres mit 29 Tagen dar.

Durch die tägliche Schwenkbewegung des Hebels 5 wird mittels einer Schaltklinke 14 ein auf der Achse 4 drehbar gelagertes Datumrad 13 im Uhrzeigersinn verdreht. Dabei greift die Schaltklinke 14 in eine Zahnlücke den mit 31 sägezahnförmigen Zähnen versehenen radial umlaufenden Peripherie des Datumrades 13. Zur Verhinderung eines selbständigen Weiterdrehens des Datumrades 13 greift eine Rastsperre 16 federnd in eine Zahnlücke ein.

Ein Zahn 15 der 31 Zähne des Datumrades 13 ragt radial weiter hervor als die anderen Zähne. Durch diesen Zahn 15 ist zum Ende jeden Monats ein mit der Monatsstufenscheibe 7 fest verbundenes auf der Drehachse 8 drehbar gelagertes Zahnrad 17 mit 48 Zähnen um eine Zahnteilung gegen den Uhrzeigersinn verdrehbar. Auch das Zahnrad 17 ist durch eine in eine Zahnlücke federnd einrastbare Rastsperre 18 gegen selbsttätiges Weiterdrehen gesichert.

An dem Hebel 5 ist eine Zusatzklinke 19 drehbar gelagert, die mit ihrem freien Ende auf einer spiralförmigen Exzenterkurve 20 federnd aufliegt. Diese Exzenterkurve 20 ist mit dem Datumrad 13 fest verbunden und um die Achse 4 drehbar.

Das radial äußere Ende der Spirale der Exzenterkurve 20, die entgegen dem Uhrzeigersinn ihren Radius steigert, bildet einen Anschlag 21, an dem die Stirnseite des freien Endes der Zusatzklinke 19 zur Anlage kommen kann.

Während durch das Verschwenken des Hebels 5 bei Auflage des Abtastarmes 6 auf einer Erhöhung 9 nur ein Weiterschalten des Datumrades 13 durch die Schaltklinke 14 um einen Zahn erfolgt, führt der etwas größere Schwenkweg des Hebels 5 bei den Vertiefungen 10 am letzten Tag des Monats zuerst zu einem Verdrehen des Datumrades 13 durch die Zusatzklinke 19 um einen Zahn und anschließend um einen weiteren Zahn durch die Schaltklinke 14.

Die Vertiefungen 11 führen zu einem Weiterschalten um 3 Zähne und die Vertiefungen 12 um 2 Zähne durch die Zusatzklinke 19, ehe die Schaltklinke 14 noch um einen weiteren Zahn weiterschaltet. Dadurch wird das Zahnrad 17 der Monatsscheibe 7 vom Zahn 15 immer korrekt zu einem Monatswechsel weitergedreht.

Mit dem Zahnrad 17 kämmtauch ein drehbar gelagertes Monatsrad 22 mit zwölf Zähnen. Von dem Monatsrad 22 wird eine nicht dargestellte. Monatsanzeige angetrieben. (Zeiger auf Skala S7 in Fig. 2). Mit dem Monatsrad 22 starr verbunden und um dessen Achse 23 drehbar, ist ein radial hervorstehender Schaltfinger 24 angeordnet. Er greift wie ein einziger Zahn in ein zweiteiliges Zwischenrad 25 ein. Die beiden fest miteinander verbundenen, koaxial zueinander angeordneten Teile des Zwischenrades 25 besitzen denselben Teilkreisdurchmesser und dieselbe Teilung. Das eine Teil ist vollständig mit Zähnen - und zwar zehn Zähnen - ausgebildet, während am anderen Teil neun Zähne entfernt sind, so daß nur noch ein einziger Zahn vorhanden ist. Das Zwischenrad 25 wird einmal pro Jahr von dem Schaltfinger 24 um einen Zahn fortgeschaltet.

Mit dem Zwischenrad 25 kämmen zwei gleiche Zahnräder mit jeweils zehn Zähnen. Diese Zahnräder sind koaxial nebeneinander, aber voneinander unabhängig um eine Achse drehbar.

Das eine Zahnrad kämmt mit dem mit zehn Zähnen versehenen Teil des Zwischenrades 25 und bildet ein Jahresrad, während das andere Zahnrad mit dem mit einem Zahn ausgebildeten Teil des Zwischenrades 25 kämmt und ein Jahrzehntrad 26 bildet.

Dadurch wird das Jahresrad einmal pro Jahr und das Jahrzehntrad 26 einmal pro Jahrzehnt um einen Zahn weitergedreht.

Das Jahresrad ist mit einem koaxialen Jahresanzeigering 27 und das Jahrzehntrad 26 mit einem den Jahresanzeigering 27 umschließenden Jahrzehntanzeigering 28 fest verbunden, wobei sowohl Jahresanzeigering 27 als auch Jahrzehntanzeigering 28 mit Zahlen von 1-9 bedruckt sind. Auch das Jahrzehntrad 26 und das Jahresrad sind durch Rastsperren 29 gegen selbsttätiges Weiterschalten gesichert.

Radial hervorstehend ist an dem Jahrzehntanzeigering 28 ein Schaltnocken 30 angeordnet, der in Ausnehmungen 31 eines tangential zum Jahrzehntanzeigering 28 in einer Führungsnut 32 verschiebbar geführten Jahrhundertschiebers 33 eingreifbar ist. Dabei sind die Ausnehmungen 31 in Längserstreckung des Jahrhundertschiebers 33 derart hintereinanderliegend angeordnet, daß nach jedem Jahrzehntumlauf des Jahrzehntanzeigerings 28 der Jahrhundertschieber 33 um einen Ausnehmungsabstand weitergeschoben wird.

Da auf dem Jahrhundertschieber 33 pro Ausnehmungsabstand eine Jahrhundertzahl aufgedruckt ist, wird durch die radial nebeneinanderliegenden Ziffern des Jahrhundertschiebers 33 des Jahrzehntanzeigerings 28 und des Jahresanzeigerings 27 die vollständige Jahreszahl angezeigt, die durch ein Fenster 34 des Ziffernblatts 35 von einem Beobachter sichtbar ist.

Die Ausnehmungen 31 sind, durch Stege 36 getrennt, quer durchgehend durch den Jahrhundertschieber 33 ausgebildet.

Auf der dem Jahrzehntanzeigering 28 gegenüberliegenden Seite greift eine Rasteinrichtung am Jahrhundertschieber 33 an, die diesen nach jedem Verschiebeweg in seiner Position sichert.

Diese Rasteinrichtung besteht aus einer quer zum Jahrhundertschieber 33 in einer Führung geführten Scheibe 37 größeren Durchmessers als eine Ausnehmung 31, die durch eine Feder 28 jeweils teilweise in die Ausnehmung 31 hineinragend beaufschlagt ist.

Der Hebel 5 besitzt einen radial hervorstehenden Teil, der einen Schwenkhebel 40 bildet, an dem ein Schlitz 39 ausgebildet ist, in den ein Stift 41 hineinragt. Der Stift 41 ist an dem freien Ende eines Hebelarms eines um eine Achse schwenkbaren zweiarmigen Schalthebels 42 schwenkbar. Mit dem freien Ende des anderen Hebelarms des Schalthebels 42 wird bei dessen täglicher Schwenkbewegung ein Wochentagsrad 44 mit sieben Zähnen um eine Zahnteilung weitergedreht. Durch eine Feder 43 ist der Schalthebel 42 außer Eingriff von dem Wochentagsrad 44 beaufschlagt.

Gegen selbsttätiges Verdrehen ist das Wochentagsrad 44, das mit einer Wochentagsanzeige (Zeiger auf Skala 58 Fig. 2) verbunden ist, durch eine in eine Zahnlücke federnd eingreifende Rastsperre 45 gesichert.

Koaxial mit dem Wochentagsrad 44 ist ein Mondphasenrad 46 fest verbunden, das mit einem Mondphasenzwischenrad 47 kämmt. Das Mondphasenzwischenrad 17 wiederum ist koaxial mit einem Untersetzungsrad 48 fest verbunden, das mit einem Anzeigeantriebsrad 49 kämmt. Mit dem Anzeigeantriebsrad 49 ist koaxial eine Mondscheibe 50 verbunden, auf der sich diagonal gegenüberliegend zwei Monde 51 abgebildet sind.

Das Übersetzungsverhältnis Wochentagrad 44 zu Anzeigeantriebsrad 49 beträgt 8,4375:1. Dadurch wird das Anzeigeantriebsrad 49 einmal in 59,0625 Tagen gedreht.

Da die Mondscheibe 50 mit zwei Monden 51 versehen ist, dauert eine Mondperiode der Anzeige 29,53125 Tage. Dies ist zu der tatsächlichen Mondperiode von 29,53059 Tagen eine Abweichung von nur 0,00066 Tagen pro Mondperiode, was eine Abweichung von einem Tag in 122 Jahren bedeutet.

Die hohe Ganggenauigkeit der Mondphasenanzeige zusammen mit der vollständigen, automatischen Anzeige der Kalenderdaten inclusive der Jahreszahl hat den Vorteil, daß alle Anzeigen nie unter sich selbst verstellt werden müssen. Das ganze Kalendarium ist fest bis zum 1.3.2100 programmiert. Erst dann ist eine geringe Korrektur durch einen Uhrmacher erforderlich.

Durch die feste Programmierung und die Korrektur mittels der Krone werden keine Korrekturdrücker benötigt, was zum einen die Bedienung der Uhr vereinfacht und eine Schnellkorrektur aller Anzeigen ermöglicht. Zum anderen läßt diese Ausbildung auf einfache Weise eine wasserdichte Ausbildung der Uhr zu.

Die geringere Anzahl von Bauteilen durch Wegfall der Einzelkorrekturvorrichtungen trägt dazu bei, Uhren geringerer Größe, insbesondere geringerer Bauhöhe zu bauen.

Wie in Figur 2 dargestellt ist, sind an dem Ziffernblott 35 der Uhr, das von einem Stundenzeiger 52, einem Minutenzeiger 53 und einem Sekundenzeiger 54 überstrichen wird, auch die Kalender- und Mondphasenanzeigen vorhanden. Dazu ist ein Fenster 55 für die Mondphasenanzeige, eine Skala mit Zeiger der Datumanzeige 56, eine Skala mit Zeiger der Monatsanzeige 57, eine Skala und ein Zeiger der Wochentaganzeige 58 und das Fenster 34 der Jahresanzeige vorhanden.

## Patentansprüche

1. Uhr mit einer Krone zum Einstellen des Zeigerwerks sowie mit einer vom Stundenrad des Uhrwerks der Uhr antreibbaren Vorrichtung zur automatischen Anzeige der Monate und der Monatstage nach dem gregorianischen Kalender, wobei die Monatstageanzeige von einem Datumrad und die Monatsanzeige von einem Monatsrad der Vorrichtung antreibbar ist, dadurch gekennzeichnet, daß ein Jahresrad einer Jahresanzeige und ein Jahrzehntrad (26) einer Jahrzehntanzeige und ggf. ein Jahrhundertantrieb einer Jahrhundertanzeige mit dem Getriebe der Monatsanzeige (57) und der Monatstageanzeige (56) einen geschlossenen, kupplungslosen Kalendergetriebeweg bilden, dessen Datumrad (13) von einem Korrektursteller verstellbar ist.

2. Uhr nach Anspruch 1, dadurch gekennzeichnet, daß die Krone den Korrektursteller bildet und axial in eine Zeitstellposition zur Zeitverstellung und in eine Korrekturstellerposition zur Kalenderkorrektur bewegbar ist.

3. Uhr nach einem der vorhergehenden Ansprüche, dadurch gekennzeichnet, daß an dem Monatsrad (22) ein Schaltfinger (24) fest angeordnet ist, durch den ein zweiteiliges, drehbar gelagertes Zwischenrad (25) fortschaltbar ist, wobei beide Teile des Zwischenrades (25) den gleichen Teilkreis und gleiche Teilung aufweisen, das erste Teil des Zwischenrades (25) vollständig mit Zähnen versehen ist und das zweite Teil des Zwischenrades (25) 1/10 der Anzahl der Zähne des ersten Teils des Zwischenrades (25) aufweist und wobei von dem ersten Teil des Zwischenrads (25) das Jahresrad und von dem zweiten Teil des Zwischenrades (25) das Jahrzehntrad (26) antreibbar ist.

4. Uhr nach Anspruch 3, dadurch gekennzeichnet, daß der Schaltfinger (24) mit einer Umdrehung pro Jahr antreibbar ist und der erste Teil des Zwischenrades (25), das Jahresrad und das Jahrzehntrad (26) jeweils 10 Zähne aufweisen.

5. Uhr nach einem der vorhergehenden Ansprüche, dadurch gekennzeichnet, daß Jahresrad und Jahrzehntrad (26) koaxial zueinander angeordnet sind und das Jahresrad mit einem koaxialen Jahresanzeigering (27) fest verbunden ist, den ein mit dem Jahrzehntrad (26) fest verbundener Jahrzehntanzeigering (28) umschließt.

6. Uhr nach einem der vorhergehenden Ansprüche, dadurch gekennzeichnet, daß am Jahrzehntanzeigering (28) ein Schaltnocken (30) angeordnet ist, durch den ein tangential zum Jahrzehntanzeigering (28) und zur Umlaufbahn des Schaltnockens (30) angeordneter Jahrhundertschieber (33) verschiebbar ist.

7. Uhr nach einem der vorhergehenden Ansprüche, dadurch gekennzeichnet, daß ein Wochentagetrieb einer Wochentageanzeige (58) einen geschlossenen, kupplungslosen Getriebeweg mit dem Kalendergetriebeweg bildet.

8. Uhr nach Anspruch 7, dadurch gekennzeichnet, daß ein Schwenkhebel (40) um einen Schwenkausschlag pro Tag vom Uhrwerk antreibbar ist, durch den über einen Schalthebel (42) ein um eine Achse drehbares Wochentagrad (44) fortschaltbar ist.

9. Uhr nach Anspruch 8, dadurch gekennzeichnet, daß das Wochentagrad (44) sieben Zähne aufweist.

10. Uhr nach einem der vorhergehenden Anspruche, dadurch gekennzeichnet, daß ein Mondphasentrieb einer Mondphasenanzeige einen geschlossenen, kupplungslosen Mondphasengetriebeweg mit dem Kalendergetriebeweg bildet.

11. Uhr nach Anspruch 10, dadurch gekennzeichnet, daß der Mondphasentrieb vom Wochentagetrieb antreibbar ist.

12. Uhr nach Anspruch 11, dadurch gekennzeichnet, daß ein Mondphasenrad (46) koaxial mit dem Wochentagrad (44) fest verbunden ist.

13. Uhr nach Anspruch 12, dadurch gekennzeichnet, daß der Mondphasentrieb ein vom Mondphasenrad (46) antreibbares Mondphasenzwischenrad (47) besitzt, das ein Untersetzungsrad (48) trägt, durch das ein mit der Mondphasenanzeige fest verbundenes Anzeigeantriebsrad (49) antreibbar ist.

14. Uhr nach Anspruch 13, dadurch gekennzeichnet, daß die Mondphasenanzeige eine mit dem Anzeigeantriebsrad (49) koaxial fest verbundene Mondscheibe (50) besitzt.

15. Uhr nach einem der vorhergehenden Ansprüche, dadurch gekennzeichnet, daß das Ubersetzungsverhältnis Wochentagsrad (44) zu Anzeigeantriebsrad (49) 8,4375:1 beträgt und die Mondscheibe (50) zwei sich diagonal gegenüberliegende Monde (51) trägt.

## Revendications

1. Montre comportant une couronne pour le réglage du mouvement des aiguilles, ainsi qu'un dispositif, qui peut être entraîné par le pignon des heures, du mécanisme d'horlogerie de la montre, pour l'affichage automatique des mois et des quantièmes du mois selon le calendrier grégorien, étant précisé que l'affichage des quantièmes du mois peut être entraîné par un pignon des quantièmes et que l'affichage des mois peut être entraîné par un pignon des mois du dispositif, montre caractérisée par le fait qu'un pignon des années d'un affichage des années et un pignon (26) des décennies d'un affichage des décennies et éventuellement un mécanisme d'entraînement des siècles d'un affichage des siècles forment, avec le mécanisme de l'affichage (57) des mois et de l'affichage (56) des quantièmes du mois, un mécanisme de calendrier, fermé, sans coupleur, dont le pignon (13) des quantièmes peut être réglé par un organe correcteur.

2. Montre selon la revendication 1, caractérisée par le fait que la couronne forme l'organe correcteur et peut se déplacer axialement dans une position de réglage de l'heure pour le réglage de l'heure et dans une position d'organe correcteur pour la correction du calendrier.

3. Montre selon l'une des revendications précédentes, caractérisée par le fait que sur le pignon (22) des mois est disposé solidairement un doigt (24) d'avancement, au moyen duquel peut avancer un pignon intermédiaire (25) en deux parties, porté avec liberté de rotation, étant précisé que les deux parties du pignon intermédiaire (25) présentent la même circonférence ayant le même cercle primitif et la même division, que la première partie du pignon intermédiaire (25) est entièrement munie de dents et que la seconde partie du pignon intermédiaire (25) présente 1/10 du nombre des dents de la première partie du pignon intermédiaire (25), et étant précisé que le pignon des années peut être entraîné par la première partie du pignon intermédiaire (25) et que le pignon (26) des décennies peut être entraîné par la seconde partie du pignon intermédiaire (25).

4. Montre selon la revendication 3, caractérisée par le fait que le doigt (24) d'avancement peut être entraîné pour tourner d'un tour par an et que la première partie du pignon intermédiaire (25), le pignon des années et le pignon (26) des décennies, présentent chacun 10 dents.

5. Montre selon l'une des revendications précédentes, caractérisée par le fait que le pignon des années et le pignon (26) des décennies sont disposés coaxialement l'un à l'autre et que le pignon des années est relié solidairement avec une bague (27) coaxiale, d'affichage des années, qu'entoure une bague (28) d'affichage des décennies reliée solidairement avec le pignon (26) des décennies.

6. Montre selon l'une des revendications précédentes, caractérisée par le fait que sur la bague (28) d'affichage des décennies est disposé un saillant (30) d'avancement, au moyen duquel peut coulisser un coulisseau (33) des siècles disposé tangentiellement à la bague (28) d'affichage des décennies et au chemin circulaire du saillant (30) d'avancement.

7. Montre selon l'une des revendications précédentes, caractérisée par le fait qu'un mécanisme des jours de la semaine d'un affichage (58) des jours de la semaine forme, avec le mécanisme du calendrier, un mécanisme fermé, sans coupleur.

8. Montre selon la revendication 7, caractérisée par le fait qu'un levier oscillant (40) peut être entraîné chaque jour, par le mécanisme d'horlogerie, de la valeur d'une oscillation, ce qui, par l'intermédiaire d'un levier (42) d'avancement, fait avancer un pignon (44) des jours de la semaine tournant autour d'un axe.

9. Montre selon la revendication 8, caractérisée par le fait que le pignon (44) des jours de la semaine présente sept dents.

10. Montre selon l'une des revendications précédentes, caractérisée par le fait qu'un mécanisme des phases de la lune d'un affichage des phases de la lune forme, avec le mécanisme du calendrier, un mécanisme des phases de la lune, fermé, sans coupleur.

11. Montre selon la revendication 10, caractérisée par le fait que le mécanisme des phases de la lune peut être entraîné par le mécanisme des jours de la semaine.

12. Montre selon la revendication 11, caractérisée par le fait qu'un pignon (46) des phases de la lune est relié solidairement et coaxialement au pignon (44) des jours de la semaine.

13. Montre selon la revendication 12, caractérisée par le fait que le mécanisme des phases de la lune possède un pignon intermédiaire (47) des phases de la lune, qui peut être entraîné par le pignon (46) des phases de la lune et qui porte un pignon réducteur (48), par lequel peut être entraîné un pignon (49) de mécanisme d'affichage relié solidairement avec l'affichage des phases de la lune.

14. Montre selon la revendication 13, caractérisée par le fait que l'affichage des phases de la lune possède un disque lunaire (50) relié solidairement et coaxialement avec le pignon (49) du mécanisme d'affichage.

15. Pendule selon l'une des revendications précédentes, caractérisée par le fait que le rapport de réduction entre le pignon (44) des jours de la semaine et le pignon (49) d'entraînement de l'affichage vaut 8,4375:1 et que le disque lunaire (50) porte deux lunes (51) situées diagonalement en face l'une de l'autre.

## Claims

1. Watch with a button for adjusting the dial train and with a device, driven by the hour wheel of the watch movement, for automatic indication of the month and day-of-the-month in accordance with the Gregorian calendar, the day-of-the-month indication being driven by a date wheel and the month indication being driven by a month wheel of the device, characterized in that a year wheel of a year indication and a decade wheel (26) of a decade indication and, if applicable, a century drive of a century indication, form, together with the mechanism of the month indication (57) and the day-of-the-month indication (56), a closed, coupling-free, calendar gear train path, the date wheel (13) of which can be adjusted with a correcting actuator.

2. Watch according to Claim 1, characterized in that the button forms the correcting actuator and can be moved axially to a time-setting position for adjusting the time and to a correcting-actuator position for correction of the calendar.

3. Watch according to one of the preceding Claims, characterized in that positioned rigidly on the month wheel (22) is an operating finger (24) by which a two-piece intermediate wheel (25), which is supported so that it can rotate, can be stepped forward, in which both parts of the intermediate wheel (25) have the same pitch circle and the same pitch, the first part of the intermediate wheel (25) being fully provided with teeth and the second part of the intermediate wheel (25) having 1/10 of the number of teeth of the first part of the intermediate wheel (25), and in which the year wheel is driven by the first part of the intermediate wheel (25) and the decade wheel (26) is driven by the second part of the intermediate wheel (25).

4. Watch according to Claim 3, characterized in that the operating finger (24) is driven at one revolution per year and the first part of the intermediate wheel (25), the year wheel and the decade wheel (26) each have 10 teeth.

5. Watch according to one of the preceding Claims, characterized in that the year wheel and the decade wheel (26) are positioned coaxially with one another, andthe year wheel is connected rigidly with a coaxial year indication ring (27) which is surrounded by a decade indication ring (28) connected rigidly with the decade wheel (26).

6. Watch according to one of the preceding Claims, characterized in that positioned on the decade indication ring (28) is an operating cam which moves a century slide (33) positioned tangentially to the decade indication ring (28) and to the circular path of the operating cam (30).

7. Watch according to one of the preceding Claims, characterized in that a day-of-the-week pinion gear of a day-of-the-week indication (58) forms a closed, coupling-free, gear train path with the calendar gear train path.

8. Watch according to Claim 7, characterized in that a pivoted lever (40) is driven by the watch movement by one pivot movement per day by which the day-of-the-week wheel (44), which rotates about an axis, can be stepped forward by means of a pivoted lever (42).

9. Watch according to Claim 8, characterized in that the day-of-the-week wheel (44) has seven teeth.

10. Watch according to one of the preceding Claims, characterized in that a moon phase pinion gear of a moon phase indication forms a closed, coupling-free, moon phase gear train path with the calendar gear train path.

11. Watch according to Claim 10, characterized in that the moon phase pinion gear is driven by the day-of-the-week pinion gear.

12. Watch according to Claim 11, characterized in that a moon phase wheel (46) is connected coaxially and rigidly with the day-of-the-week wheel (44).

13. Watch according to Claim 12, characterized in that the moon phase pinion gear has a moon phase intermediate wheel (47) which is driven by the moon phase wheel (46) and has a step-down wheel (48) which drives an indication drive wheel (49) connected rigidly with the moon phase indication.

14. Watch according to Claim 13, characterized in that the moon phase indication has a moon disc (50) connected coaxially and rigidly with the indication drive wheel (49).

15. Watch according to one of the preceding Claims, characterized in that the day-of-the-week wheel (44) to indication drive wheel (49) gear ratio is 8.4375:1 and the moon disc (50) carries two diagonally opposed moons (51).
